# FASCICULE DE BREVET EUROPEEN

(11) **EP 1 589 163 B1**
(45) Date de publication et mention de la délivrance du brevet: **24.08.2011**
(21) Numéro de dépôt: 04291029.9
(22) Date de dépôt: 19.04.2004
(51) Int. Cl.: E04G 21/14

(54) **Ancre de levage et de relevage pour panneau en matériau durcissable, notamment en béton**
Anker zum Kippen und Heben eines Paneels aus härtbarem Material, insbesondere Beton
Anchor for tilting and lifting a panel of hardenable material, in particular concrete

(43) Date de publication de la demande: 26.10.2005
(73) Titulaire: Arteon, Marcel, F-64100 Bayonne (FR); Verde, Patrick, 17300 Rochefort (FR)
(72) Inventeur: Arteon, Marcel, 12 Rue Toki Eder 64100 Bayonne (FR)
(74) Mandataire: Berger, Helmut

(56) Documents cités:
- DE-A- 4 310 022
- US-A- 4 702 045
- US-A- 5 596 846
- US-A- 5 857 296
- US-A1- 2003 019 169

## Description

L'invention concerne en général les ancres destinées à la manutention de panneaux en matériau durcissable, notamment en béton.

Plus précisément, l'invention concerne une ancre de levage et de relevage pour panneau en matériau durcissable, notamment en béton, ce panneau pouvant présenter une faible épaisseur suivant une première direction relativement à ses dimensions dans un plan perpendiculaire à cette première direction, cette ancre comprenant une tige allongée suivant une seconde direction sensiblement perpendiculaire à la première noyée dans le panneau, une tête de préhension solidaire d'une extrémité extérieure de la tige faisant saillie hors du panneau, et un bossage augmentant l'épaisseur de l'extrémité extérieure de la tige suivant la première direction.

Des dispositifs de ce type sont connus de l'art antérieur, et notamment du document de brevet EP-B-0 434 819, qui révèle des ancres comprenant un bossage ou un pied d'ancrage latéral conique d'axe sensiblement perpendiculaire à la tige.

Une telle ancre peut être utilisée pour relever un panneau de béton préfabriqué à l'horizontale. L'opération de relevage consiste à faire passer ce panneau d'une position horizontale à une position verticale, par application sur la tête de l'ancre d'un effort orienté au départ suivant la première direction, puis progressivement en oblique par rapport aux première et seconde directions tandis que le panneau bascule, et enfin suivant la seconde direction quand le panneau est vertical.

L'ancre peut également être utilisée pour lever le panneau une fois que celui-ci est en position verticale, par application sur la tête de l'ancre d'un effort suivant la seconde direction.

Elle peut enfin être utilisée pour retourner le panneau, en prolongeant le mouvement de relevage au-delà de la position verticale, de façon à basculer ce panneau de nouveau à l'horizontale après l'avoir retourné à 180°. L'effort est appliqué sur l'ancre suivant la seconde direction en position verticale du panneau, puis progressivement en oblique par rapport aux première et seconde directions tandis que le panneau bascule, et enfin suivant la première direction, en sens inverse du mouvement de relevage, quand le panneau est horizontal.

Le bossage de l'ancre permet d'augmenter la rigidité de l'ancre sous la tête, et d'éviter qu'elle se torde pendant le relevage. L'ancrage latéral permet d'augmenter la résistance de l'ancre à l'arrachement pendant le relevage, quand on applique un effort suivant la première direction sur la tête de l'ancre, en créant une zone de compression du béton d'axe selon la première direction ou légèrement incliné par rapport à la première direction, contribuant fortement à cette résistance. Ceci est particulièrement important pour les panneaux de faibles épaisseurs suivant cette première direction.

L'ancre décrite dans EP-B-0 434 819 donne pleinement satisfaction, à la fois pour les opérations de levage, de relevage et de retournement.

Une ancre de levage conforme au préambule des revendications 1 et 4 est décrite dans DE 43 10022 A1.

Dans ce contexte, la présente invention a pour but de proposer une ancre optimisée par rapport à celles de EP-B-0 434 819, offrant des performances encore supérieures tant en levage qu'en relevage et en retournement. Ces ancres optimisées offrent une meilleure résistance à l'arrachement en relevage, et permettent ainsi de relever des panneaux encore plus minces et/ou plus lourds sans fissuration du béton. Elles permettent également de prolonger le levage dans des conditions de sécurité accrue par rapport aux ancres de l'art antérieur, notamment en présence d'efforts en biais (angle aux élingues, vent transversal, etc...).

A cette fin, le dispositif de l'invention est conforme à l'une des revendications 1 ou 4.

L'ancre peut aussi présenter une ou plusieurs des caractéristiques revendiquées dans les revendications dépendantes.

D'autres caractéristiques et avantages de l'invention ressortiront clairement de la description qui en est faite ci-dessous, à titre indicatif et nullement limitatif, en référence aux figures annexées, parmi lesquelles :
- les figures 1A à 1C sont des vues en coupe dans un plan contenant les première et seconde directions d'un panneau de béton à différentes étapes d'une opération de relevage, le panneau étant représenté sur la figure 1A en position horizontale de départ, sur la figure 1B en cours de relevage, et sur la figure 1C en position verticale d'arrivée, ces vues laissant apparaître l'ancre et l'anneau de levage coopérant avec celle-ci,
- la figure 2 est une vue de côté d'une ancre conforme à un premier mode de réalisation de l'invention,
- la figure 3 est une vue en coupe transversale de l'ancre de la figure 2, considérée suivant l'incidence des flèches III de la figure 2,
- la figure 4 est une vue de face de l'ancre de la figure 2, considérée suivant la flèche IV de la figure 2,
- les figures 5 à 7 sont des vues similaires à celles des figures 2 à 4, pour un second mode de réalisation de l'invention, et
- les figures 8 à 10 sont des vues similaires à celles des figures 2 à 4, pour un troisième mode de réalisation de l'invention.

Comme le montre la figure 1, l'ancre est adaptée au levage, au relevage et au retournement de panneaux en un matériau durcissable, notamment mais pas exclusivement de panneaux préfabriqués en béton 10.

Un tel panneau présente typiquement une forme générale de parallélépipède rectangle, de faible épaisseur suivant une première direction X-X' relativement à ses dimensions dans un plan perpendiculaire à cette première direction.

Ce panneau 10 est délimité par deux grandes faces 11 opposées perpendiculaires à la première direction X-X', et quatre petites faces 12 reliant les deux grandes faces 11, constituant la tranche du panneau 10. Deux petites faces 12 opposées sont perpendiculaires à une seconde direction Y-Y', et deux autres petites faces 12 opposées sont perpendiculaires à une troisième direction Z-Z' perpendiculaire à la seconde. Les seconde et troisième directions Y-Y' et Z-Z' sont perpendiculaires à la première. Les deux grandes faces 11 sont généralement planes mais peuvent comporter diverses formes géométriques. Si les formes des panneaux à relever sont généralement parallélépipédiques, des pièces plus massives de formes variées peuvent justifier l'usage de ce type d'ancré.

L'ancre 2 comprend une tige 20 allongée sensiblement suivant la seconde direction Y-Y', présentant une partie principale 23 noyée dans le panneau 10, et une partie extérieure 21 solidaire d'une extrémité de la partie principale 23 et alignée avec celle-ci. La partie extérieure 21 fait saillie hors du panneau 10. L'ancre 2 comprend encore une tête 30 de préhension solidaire de l'extrémité de la partie extérieure 21 opposée à la partie principale 23, et un bossage 40 augmentant l'épaisseur de la partie extérieure 21 de la tige 20 suivant la première direction.

La tige 20 présente perpendiculairement à la seconde direction Y-Y' une forte section, de plusieurs millimètres de largeur suivant les première et troisième directions.

L'ancre 2 est de type à tête 30 sphérique, cette tête étant destinée à coopérer, à la fois pour le relevage, le levage et le retournement, avec un anneau 70 du type décrit dans les documents de brevet FR-A-1 568 605, FR-A-2 382 398 et EP-B-0 679 143.

Plus précisément, la tête 30 présente la forme d'un disque plein, d'axe s'étendant selon la seconde direction Y-Y', de diamètre supérieur à la largeur de la tige au moins suivant la première ou la troisième direction.

L'anneau 70 comprend une pièce sphérique 71 de raccordement avec la tête 30 de l'ancre, appelée noix, et un anneau 72 assurant la liaison entre la noix 71 et l'engin de levage, appelé manille.

La noix comporte une rainure arquée 711 centrée sur le centre de la noix 71 et s'étendant sensiblement sur un quart de cercle, ouverte d'un côté radialement extérieur, dans laquelle vient s'engager la tête 30 de l'ancre.

La rainure 711 présente une section en T, et comprend une zone radialement intérieure de largeur relativement plus grande destinée à recevoir la tête 30 de l'ancre 2, et une zone radialement extérieure de largeur relativement plus faible destinée à recevoir la partie extérieure 21 de la tige 20.

La largeur de la zone intérieure de la rainure 711 correspond au diamètre de la tête 30, et la largeur de la zone extérieure correspond à la largeur de la partie extérieure 21, considérée suivant la troisième direction Z-Z'.

En outre, la rainure 711 comprend à une extrémité un orifice d'introduction de la tête 30 de l'ancre dans la rainure 711, et présente d'un côté opposé à l'orifice d'introduction une extrémité borgne, la tête 30 occupant pendant les opérations de relevage et de levage du panneau une position de manutention dans laquelle elle vient en butée contre cette extrémité borgne.

Comme on le voit sur la figure 1, la partie extérieure 21 de la tige 20 et la tête 30 de l'ancre 2 sont disposées dans une réservation hémisphérique 13 ménagée dans une petite face 12 du panneau 10 perpendiculaire à la seconde direction Y-Y', cette réservation 13 présentant un diamètre légèrement supérieur à celui de la noix 71.

L'opération de relevage du panneau 10 est effectuée d'abord en engageant la noix 71 dans la réservation 13, de telle sorte que la tête 30 de l'ancre 2 pénètre dans l'orifice de la rainure 711.

La noix 71 est orientée pour que la rainure 711 s'étende dans un plan contenant les première et seconde directions, son extrémité borgne étant tournée vers le haut, du côté vers lequel s'exercera l'effort de relevage.

On fait ensuite pivoter la noix 71 pour amener la tête 30 en butée à l'extrémité borgne de la rainure 71. La manille 72 s'étend alors suivant la première direction X-X', ou est légèrement inclinée par rapport à la première direction. On se trouve dans la situation de la figure 1A.

Au début de l'opération de relevage, l'effort exercé par les moyens sur l'ancre de levage est orienté sensiblement suivant la première direction X-X', et est matérialisé par la flèche F de la figure 1A.

Pendant que le panneau 10 bascule de l'horizontale à la verticale, l'orientation de l'effort passe progressivement de la première direction X-X' à la seconde direction Y-Y', tandis que la manille 72 pivote par rapport à la noix 71, comme le montre la figure 1B.

Quand le panneau 10 est en position verticale, l'effort exercé par les moyens de levage est orienté selon la seconde direction Y-Y', comme le montre la figure 1C, la manille 72 s'étendant elle aussi suivant cette direction. La tête 30 se trouve toujours à l'extrémité borgne de la rainure 71.

Pendant le levage du panneau 10, les moyens de levage exercent un effort suivant la seconde direction Y-Y' sur l'ancre 2.

Le bossage 40 fait saillie dans la première direction X-X' par rapport à la tige 20, d'un côté supérieur de celle-ci, et présente sensiblement la même largeur que la tige suivant la troisième direction Z-Z'. Il s'étend selon la seconde direction Y-Y' le long de la tête 30 et le long de la partie extérieure 21 de la tige, et forme un épaulement 25 d'un côté opposé à la tête 30.

Le bossage 40 augmente la rigidité de la tige 20 selon la première direction X-X', et permet d'éviter que cette tige ne se déforme pendant l'opération de relevage. Une telle déformation aurait pour effet que la noix 71 vienne porter contre la surface de la réservation 13, endommageant le béton au point de contact.

On notera que le bossage 40 s'étend pratiquement le long de toute la tête 30 de l'ancre, et fait saillie dans la première direction X-X' par rapport à la périphérie de cette tête 30. Il en découle que, quand la tête 30 se trouve en butée à l'extrémité borgne de la rainure 71, le bossage 40 est interposé entre cette extrémité et la tête 30.

La présence du bossage 40 est particulièrement avantageuse quand l'ancre 2 coopère avec une noix 71 portant une patte de manoeuvre 712 sensiblement radiale. Quand le panneau 10 est à l'horizontale, la tête 30 occupant sa position de manutention, la patte 712 s'étend vers le haut suivant la première direction X-X', à proximité immédiate de la petite face 12 du panneau 10. La présence du bossage 40 le long de la tête 30 fait que la course de pivotement de la noix 71 permettant de faire passer la tête de l'orifice à l'extrémité borgne de la rainure est plus courte, de telle sorte que la patte 712 est plus éloignée de la petite face 12 du panneau 10. Le risque que la patte vienne frotter contre la petite face 12 et endommager le béton est supprimé.

Selon l'invention, l' ancre 2 comprend au moins deux ailes obliques d'ancrage 50 s'étendant le long de la tige 20 à partir du bossage 40, de deux côtés opposés de cette tige 20, dans une direction oblique par rapport aux première et seconde directions X-X' et Y-Y', dans un sens général opposé à la tête 30.

Les deux ailes obliques 50 sont minces, et s'étendent dans un même plan sensiblement parallèle à la troisième direction Z-Z'.

Ces ailes obliques 50 prennent naissance immédiatement derrière l'évidement de la réservation 13, au niveau de l'épaulement 25 et vont en s'élargissant régulièrement suivant la troisième direction Z-Z' à partir du bossage 40. Chacune présente une largeur relativement faible selon la troisième direction Z-Z' au niveau de l'épaulement 25, cette largeur allant en s'accroissant régulièrement quand on suit l'aile suivant la direction oblique en s'éloignant de l'épaulement 25.

Chaque aile oblique 50 se prolonge d'un côté opposé au bossage 40 le long de la tige 20 par une seconde aile d'ancrage 60, ces secondes ailes 60 étant mutuellement parallèles et s'étendant suivant une direction longitudinale à partir des ailes obliques 50.

Ces secondes ailes 60 sont par exemple de largeurs constantes suivant la troisième direction Z-Z', mais peuvent également présenter une largeur variable.

Enfin, chaque seconde aile 60 se prolonge d'un côté opposé aux ailes obliques 50 le long de la tige 20 par une troisième aile d'ancrage 65 s'étendant suivant la même direction longitudinale que les secondes ailes 60.

Ces troisièmes ailes 65 vont en se rétrécissant régulièrement suivant la troisième direction Z-Z' à partir des secondes ailes 60. Chacune présente une largeur relativement plus grande selon la troisième direction Z-Z' à son extrémité la plus proche de la seconde aile 60, cette largeur allant en diminuant régulièrement quand on suit la troisième aile suivant la direction longitudinale en s'éloignant de la seconde aile 60. A l'extrémité de la troisième aile 65 opposée à la seconde aile 60, cette largeur est nulle, la troisième aile 65 formant ainsi une pointe du côté opposé à la tête 30.

Les secondes et troisièmes ailes 60 et 65 s'étendent pratiquement sur toute la longueur de la partie principale 23 selon la seconde direction Y-Y', sensiblement jusqu'à une extrémité intérieure 22 de la tige 20 opposée à la partie extérieure 21.

La largeur de chacune des secondes ailes 60 suivant la troisième direction Z-Z' est sensiblement égale à celle de la partie principale 23 de la tige 20. Les largeurs maximales respectives des ailes obliques 50 et des troisièmes ailes 65 sont elles aussi sensiblement égales à la largeur de la partie principale 23 de la tige 20.

Comme on le voit sur les figures 2 à 4, les ailes obliques 50, considérées en coupe perpendiculairement à la direction oblique, présentent des sections trapézoïdales, touchant à la tige 20 par leurs grandes bases. De même, les secondes ailes 60 et les troisièmes ailes 65, considérées en coupe perpendiculairement à la direction longitudinale, présentent des sections trapézoïdales, touchant à la tige 20 par leurs grandes bases.

Les ailes obliques 50, les secondes ailes 60 et les troisièmes ailes 65 présentent donc une épaisseur décroissante à partir de la tige 20 vers un bord libre extérieur opposé à la tige 20.

En variante, les ailes peuvent présenter des sections triangulaires, d'épaisseur décroissante à partir de la tige 20.

On appelle ici épaisseur de la seconde ou troisième ailes la dimension de celle-ci considérée suivant une direction perpendiculaire à la fois à la direction longitudinale et à la troisième direction Z-Z'. On appelle épaisseur de l'aile oblique la dimension de celle-ci considérée suivant une direction perpendiculaire à la fois à la direction oblique et à la troisième direction Z-Z'.

Le bord libre de l'aile oblique 50 s'écarte de la tige 20 à partir de l'épaulement 25, et s'étend en oblique jusqu'à une extrémité du bord libre de la seconde aile 60. De même, le bord libre de l'aile oblique 50 s'écarte de la tige 20, et s'étend en oblique jusqu'à une autre extrémité du bord libre de la seconde aile 60.

La figure 3 montre que la partie principale 23 de la tige 20, considérée en coupe perpendiculairement à la seconde direction Y-Y', présente une section rectangulaire allongée suivant la première direction X-X'. Le rapport de dimensions entre les grands et petits côtés de cette section rectangulaire est de l'ordre de deux.

La partie principale 23 de la tige 20 est ainsi délimitée par deux grands côtés 24 plans, mutuellement parallèles et opposées, perpendiculaires à la troisième direction Z-Z'.

Les ailes obliques 50, les secondes ailes 60 et les troisièmes ailes 65 s'étendent le long de ces grands côtés 24.

L'épaisseur des ailes au niveau de la tige 20 est d'environ un tiers de la hauteur des grandes faces 24 considérée suivant la première direction X-X'. L'épaisseur des ailes au niveau de leurs bords libres respectifs est faible relativement à la hauteur des grandes faces 24.

On notera que, du fait de leurs sections trapézoïdales, les ailes obliques 50, les secondes ailes 60 et les troisièmes ailes 65 sont délimitées chacune par des faces supérieure 80 et inférieure 81 convergentes, constituant les deux côtés opposés non parallèles de la section en trapèze.

Ces faces supérieure et inférieure 80/81 forment chacune un angle légèrement supérieur à 90° par rapport au grand côté 24 portant l'aile correspondante. L'angle formé par la face supérieure 80 est légèrement plus grand que l'angle formé par la face inférieure 81.

On voit sur la figure 4 que la partie extérieure 21 de la tige 20 et le bossage 40, considérés en coupe perpendiculairement à la seconde direction Y-Y', présentent une section oblongue allongée suivant la première direction X-X'.

Une partie supérieure de cette section, correspondant au bossage 40, présente une forme en demi-disque. Une partie inférieure de cette section, opposée à la partie supérieure, présente la même forme en demi-disque. Par ailleurs, la partie d'extrémité 21 est aussi délimitée par deux grands côtés plans, mutuellement parallèles et opposées, perpendiculaires à la troisième direction Z-Z', s'inscrivant dans le prolongement des grands côtés 24 de la partie principale 23 de la tige 20.

On notera que la partie principale 23 fait saillie du côté inférieur par rapport à la partie d'extrémité 21, un épaulement arrondi faisant la transition entre les deux parties.

L'ancre 2 comprend encore un oeil 90 ménagé à l'extrémité intérieure 22 de la partie principale 23, cet oeil 90 présentant une forme cylindrique d'axe parallèle à la troisième direction Z-Z' et étant destiné à recevoir un acier préformé en forme d'épingle appelé suspente, non représenté.

La base de l'oeil 90, c'est-à-dire la partie de l'oeil 90 la plus éloignée de la partie d'extrémité 21 en suivant la seconde direction Y-Y', présente de préférence deux extrémités opposées évasées, de telle sorte que la suspente en épingle soit, dès sa mise en place dans l'oeil, en contact avec la surface intérieure de cet oeil.

Dans les panneaux 10 les plus épais, l'extrémité intérieure 22 munie d'un oeil 90 peut être remplacée par un pied conique d'axe parallèle à la seconde direction Y-Y', convergeant vers la tête 30, de façon à créer une zone de compression vers cette tête.

Enfin, l'ancre comprend un trou cylindrique 91 d'axe parallèle à la troisième direction Z-2', destiné à recevoir une barre cylindrique droite de courte longueur.

Le diamètre et la longueur de la barre et de la suspente sont déterminés par calcul, en fonction des dimensions du panneau et de sa masse.

L'utilisation de la suspente et/ou de la barre est facultative, l'ancre se suffisant à elle-même dans une utilisation contrôlée, c'est-à-dire pour la manutention de panneaux de masses et de dimensions conformes aux prescriptions d'utilisation associées à chaque modèle d'ancre. Pour des utilisations particulières, par exemple en dehors des prescriptions, l'utilisation de la suspente et/ou de la barre permet d'augmenter le coefficient de sécurité de l'ancre.

On va maintenant décrire plusieurs modes de réalisation de l'ancre qui se différencient essentiellement par la position et l'orientation des seconde et troisième ailes 60 et 65.

Dans un premier mode de réalisation, correspondant aux figures 2 à 4, les secondes ailes 60 et les troisièmes ailes 65 s'étendent toutes dans un même plan sensiblement parallèle à la seconde direction Y-Y'. Ce plan est situé sensiblement à mi-hauteur de la partie principale 23 de la tige 20, la hauteur étant considérée suivant la première direction X-X'. Les secondes ailes 60 sont ainsi disposées dans un plan passant par l'axe de la tige 20.

La seconde aile 60 présente suivant sa direction longitudinale une longueur sensiblement égale à deux fois la longueur de l'aile oblique 50 suivant la direction oblique.

La troisième aile 65 présente suivant sa direction longitudinale une longueur inférieure à la longueur de l'aile oblique 50 suivant la direction oblique.

Cette direction oblique forme un angle de 30° environ avec la première direction X-X' et de 60° environ avec la seconde direction Y-Y'.

Pendant le relevage, l'anneau 70 exerce sur l'ancre un effort selon la première direction X-X', du côté du bossage 40, comme le montre la flèche F de la figure 2. Les faces supérieures 80 des trois ailes 50/60/65 contribuent à générer par réaction dans le béton, lors de l'application de l'effort de relevage, une zone de compression supprimant les risques de poinçonnement. Cette zone se développe suivant une forme évasée à partir des ailes jusqu'à la surface du panneau, et donne à l'ancre sa capacité de résistance à l'arrachement. Cette résistance est proportionnelle au volume de béton englobé dans la zone.

Cette zone est ici particulièrement large, d'abord du fait de l'orientation des faces supérieures 80, qui forment un angle de plus de 90° par rapport aux grands côtés 24, et ensuite du fait de la longueur cumulée des trois ailes, qui s'étendent pratiquement le long de toute la partie principale 23 de la tige 20.

Pendant le levage, la face inférieure 81 de l'aile oblique 50 contribue à créer une zone de compression.

Enfin, pendant le retournement éventuel du panneau 10, les faces inférieures 81 des trois ailes créent une zone de compression. Cette zone est particulièrement large, pour les mêmes raisons que celles évoquées dans le cas du levage.

Dans ce mode de réalisation, le trou 91 est disposé en bas de la partie principale 23, sous la seconde aile 60, à l'extrémité de cette aile solidaire de l'aile oblique 50.

Dans un second mode de réalisation, correspondant aux figures 5 à 7, les secondes ailes 60 et les troisièmes ailes 65 s'étendent toutes dans un même plan sensiblement parallèle à la seconde direction Y-Y'. Ce plan est situé sensiblement en bas du grand côté 24 de la partie principale 23 de la tige 20, c'est-à-dire du côté opposé au bossage 40.

La seconde aile 60 présente suivant sa direction longitudinale une longueur sensiblement égale à la longueur de l'aile oblique 50 suivant la direction oblique.

La troisième aile 65 présente suivant sa direction longitudinale une longueur inférieure à la longueur de l'aile oblique 50 suivant la direction oblique.

Cette direction oblique forme un angle de 30° environ avec la première direction X-X' et de 60° environ avec la seconde direction Y-Y'.

La zone de compression formée pendant le relevage est plus grande que dans le premier mode de réalisation, du fait que la seconde aile est décalée vers le bas. Le décalage vers le bas n'est pas limité à la position de la face inférieure de la partie principale 23 de la tige 20. En situation extrême, on peut prolonger localement la partie 23 pour permettre de positionner les ailes 60 et 65 très en dessous de l'axe longitudinal de l'ancre 20 suivant la deuxième direction Y-Y'. Ceci pourrait se justifier pour des opérations de relevage excluant le retournement.

Dans ce mode de réalisation, le trou 91 est disposé à mi-hauteur de la partie principale 23, au-dessus de la seconde aile 60, à l'extrémité de cette aile solidaire de l'aile oblique 50.

Il est à noter que les secondes et troisièmes ailes peuvent également être disposées sur les grandes faces 24 à une hauteur intermédiaire entre les positions des premier et second modes de réalisation. La position exacte est déterminée par calcul, en fonction de la géométrie du panneau 10. En règle générale, plus le panneau 10 est mince selon la première direction X-X', plus les ailes sont décalées vers le bas de la grande face 24 selon la première direction X-X', pour créer une zone de compression plus grande en relevage.

Dans un troisième mode de réalisation, correspondant aux figures 8 à 10, les secondes ailes 60 et les troisièmes ailes 65 s'étendent toutes dans le même plan que les ailes obliques 50. La direction oblique dans ce cas forme un angle de 70° environ avec la première direction X-X' et de 20° environ avec la seconde direction Y-Y'.

La seconde aile 60 présente suivant la direction oblique une longueur égale à au moins trois fois la longueur de l'aile oblique 50 suivant la même direction oblique.

La troisième aile 65 présente suivant la direction oblique une longueur sensiblement égale à la longueur de l'aile oblique 50 suivant la même direction oblique.

On notera que les ailes obliques 50 dans ce mode de réalisation prennent naissance à la base de l'épaulement 25, c'est-à-dire au point où l'épaulement 25 rejoint la partie principale 23 de la tige 20.

Les trois ailes alignées traversent chaque grand côté 24 de la partie principale 23 suivant une diagonale médiane, qui le divise en deux parties égales. La troisième aile 65 s'étend pratiquement jusqu'en bas du grand côté 24, sous l'oeil 90.

La zone de compression créée par cette ancre en relevage est légèrement inclinée par rapport à la première direction X-X'.

En levage, les faces inférieures 81 des trois ailes contribuent à créer la zone de compression, cette zone étant donc plus étendue que dans les deux premiers modes de réalisation.

En retournement, la zone de compression est sensiblement la même qu'en levage, du fait que les ailes forment des diagonales médianes des grands côtés 24.

Dans ce mode de réalisation, le trou 91 est disposé en bas de la partie principale 23, sous l'aile oblique 50.

On notera enfin que l'ancre 2 est symétrique par rapport à un plan médian contenant les première et seconde directions X-X' et Y-Y'.

Elle est en revanche asymétrique par rapport à un plan médian de la partie principale 23 de la tige 20 contenant les seconde et troisième directions Y-Y' et Z-Z'. Les ailes ne sont pas symétriques par rapport à ce plan.

La partie extérieure 21 de la tige n'est pas symétrique par rapport à ce plan. Elle porte d'un côté le bossage 40 qui fait saillie par rapport à la partie principale 23 de la tige suivant la première direction X-X', et d'un côté opposé au bossage 40 elle présente une partie en creux par rapport à la partie principale 23 de la tige suivant la première direction X-X'. Ce déport de matière suivant la première direction X-X' au niveau de la partie extérieure 21 permet de faciliter la fabrication de l'ancre 2, et également d'optimiser l'utilisation de la matière, donc de réaliser des économies.

Le caractère asymétrique de l'ancre résulte de la prise en compte de la répartition des contraintes dans l'ancre pendant le relevage, le levage et le retournement, ainsi que de l'optimisation de l'utilisation de la matière.

Il est à noter que le fait que les ailes obliques 50 se raccordent au bossage 40 au point de jonction entre la partie principale 23 et la partie extérieure 21 de la tige 20 permet de renforcer la résistance mécanique de la tige dans cette zone de jonction.

L'ancre décrite ci-dessus présente de multiples avantages.

Elle offre d'excellente performance en relevage, levage, et retournement, permettant de manutentionner des panneaux particulièrement minces sans risque de fissuration. Du fait de ces excellentes performances, il est possible d'utiliser des ancres monobloc particulièrement courtes et compactes.

Elles sont utilisables avec les anneaux de levage sphériques standards, sans aucune modification de ceux-ci.

Dans le cadre d'une utilisation contrôlée conforme aux prescriptions, elle ne nécessite pas la mise en place de fers de renforts supplémentaires. Elles sont toutefois équipées d'un oeil et d'un trou permettant l'utilisation de tels fers dans des circonstances exceptionnelles.

L'ancre est particulièrement adaptée au béton, mais peut être utilisée pour des panneaux constitués d'autres matériaux durcissables, comme le ciment, le plâtre, les matières plastiques, la résine.

On précisera également que l'ancre est réalisée d'une pièce, en métal, de préférence en acier, typiquement par un procédé tel que le forgeage.

Du fait du décalage du bossage vers le haut suivant la première direction, les premières ailes 50 sont particulièrement longues.

Enfin, la position des secondes et troisièmes ailes sur les grandes faces de la tige et l'inclinaison des ailes obliques peuvent être modifiées pour faire varier les performances de l'ancre en levage, relevage au retournement, en fonction de l'utilisation spécifique prévue.

Par ailleurs, la partie extérieure de l'ancre peut présenter d'un côté opposé au bossage 40 un second bossage similaire au bossage 40, remplaçant la partie en creux.

## Revendications

1. Ancre de levage et de relevage pour panneau en un matériau durcissable, notamment en béton, ce panneau (10) pouvant présenter une faible épaisseur suivant une première direction relativement à ses dimensions dans un plan perpendiculaire à cette première direction, cette ancre (2) comprenant une tige (20) allongée suivant une seconde direction dite longitudinale sensiblement perpendiculaire à la première présentant une partie principale (23) apte à être noyée dans le panneau une tête de préhension (30) solidaire d'une partie extérieure (21) de la tige (20) apte à faire saillie hors du panneau (10), et un bossage (40) augmentant l'épaisseur de la partie extérieure (21) de la tige (20) suivant la première direction, l'ancre comprenant deux ailes obliques d'ancrage (50) s'étendant le long de la tige (20) à partir du bossage (40), de deux côtés opposés de cette tige (20), dans une direction oblique par rapport aux première et seconde directions, dans un sens opposé à la tête (30), **caractérisée en ce que**
les ailes obliques se prolongent d'un côté opposé au bossage (40) le long de la tige (20) par des secondes ailes d'ancrage mutuellement parallèles s'étendant suivant la direction longitudinale, les ailes obliques s'étendent dans un plan sensiblement parallèle à une troisième direction perpendiculaire au plan formé par les première et seconde directions, chaque seconde aile se prolongeant d'un côté opposé aux ailes obliques le long de la tige par une troisième aile d'ancrage (65) s'étendant suivant la même direction longitudinale que les secondes ailes (60), la longueur cumulée des trois ailes s'étendant le long de la toute la partie principale (23) de la tige (20).

2. Ancre selon la revendication 1, **caractérisée en ce que** ces ailes obliques (50) s'élargissent suivant la troisième direction à partir du bossage (40).

3. Ancre selon l'une des revendications 1 ou 2, **caractérisée en ce que** les secondes ailes d'ancrage (60) s'étendent dans un plan sensiblement parallèle à la seconde direction.

4. Ancre de levage et de relevage pour panneau en un matériau durcissable, notamment en béton, ce panneau (10) pouvant présenter une faible épaisseur suivant une première direction relativement à ses dimensions dans un plan perpendiculaire à cette première direction, cette ancre (2) comprenant une tige (20) allongée suivant une seconde direction dite longitudinale sensiblement perpendiculaire à la première présentant une partie principale (23) apte à être noyée dans le panneau (10), une tête de préhension (30) solidaire d'une partie extérieure (21) de la tige (20) apte à faire saillie hors du panneau (10), et un bossage (40) augmentant l'épaisseur de la partie extérieure (21) de la tige (20) suivant la première direction, l'ancre comprenant deux premières ailes obliques d'ancrage (50) s'étendant le long de la tige (20) à partir du bossage (40), de deux côtés opposés de cette tige (20), dans une direction oblique par rapport aux première et seconde directions dans un sens opposé à la tête (30), **caractérisée en ce que**
les premières ailes obliques d'ancrage se prolongent d'un côté opposé au bossage (40) le long de la tige (20) par des secondes ailes d'ancrage obliques (60) mutuellement parallèles, chaque seconde aile (60) se prolongeant d'un côté opposé aux premières ailes obliques (50) le long de la tige (20) par une troisième aile d'ancrage (65), les secondes et le troisièmes ailes d'ancrage s'étendant dans le même plan que les premières ailes obliques, sensiblement parallèle à une troisième direction perpendiculaire au plan formé par la première et seconde directions, la longueur cumulée des trois ailes s'étendant le long de toute la partie principale (23) de la tige (20).

5. Ancre selon l'une quelconque des revendications 1 à 4, **caractérisée en ce que** les ailes obliques (50) et/ou les secondes ailes (60), considérées en coupe perpendiculairement respectivement à la direction oblique et à la direction longitudinale, présentent des sections d'épaisseurs décroissantes à partir de la tige (20).

6. Ancre selon l'une quelconque des revendications 1 à 5, **caractérisée en ce que** la tige (20) est délimitée par deux grandes faces (24) planes, parallèles et opposées, perpendiculaires à la troisième direction, les secondes ailes (60) s'étendant le long de ces grandes faces (24).

7. Ancre selon l'une quelconque des revendications précédentes, **caractérisée en ce que** la partie extérieure (21) de la tige (20) présente d'un côté opposé au bossage (40) une partie en creux par rapport au reste de la tige (20).

8. Ancre selon l'une quelconque des revendications précédentes, **caractérisée en ce que** la partie extérieure (21) de la tige (20) présente, d'un côté opposé au bossage (40), un second bossage similaire à celui-ci.

9. Ancre selon l'une des revendications précédentes, **caractérisée en ce que** les ailes sont adaptées pour générer dans le matériau durcissable, des zones de compression lors d'un levage, d'un relevage et d'un retournement du panneau.

## Claims

1. An anchor for tilting and lifting a panel of hardenable material, in particular concrete, this panel (10) being able to have a small thickness in a first direction relative to its dimensions in a plane perpendicular to said first direction, this anchor (2) comprising an elongate rod (20) in a second socalled longitudinal direction substantially perpendicular to the first, having a main portion (23) able to be embedded in the panel (10), a gripping head (30) secured to an outer portion (21) of the rod (20) able to protrude outside the panel (10), and a boss (40) increasing the thickness of the outer portion (21) of the rod (20) in the first direction, the anchor having two oblique anchoring wings (50) extending along the rod (20) from the boss (40), on two opposite sides of said rod (20), in an oblique direction relative to the first and second directions, in a direction opposite the head (30), **characterized in that** the oblique wings extend on a side opposite the boss (40) along the rod (20) by second anchoring wings parallel to each other extending in the longitudinal direction, the oblique wings extend in a plane substantially parallel to a third direction perpendicular to the plane formed by the first and second directions, each second wing extending on a side opposite the oblique wings along the rod by a third anchoring wing (65) extending in the same longitudinal direction as the second wings (60), the cumulative length of the three wings extending along the entire main portion (23) of the rod (20).

2. The anchor according to claim 1, **characterized in that** the oblique wings (50) widen in the third direction from the boss (40).

3. The anchor according to one of claims 1 or 2, **characterized in that** the second anchoring wings (60) extend in a plane substantially parallel to the second direction.

4. An anchor for tilting and lifting a panel of hardenable material, in particular concrete, this panel (10) being able to have a small thickness in a first direction relative to its dimensions in a plane perpendicular to said first direction, this anchor (2) comprising an elongate rod (20) in a second socalled longitudinal direction substantially perpendicular to the first, having a main portion (23) able to be embedded in the panel (10), a gripping head (30) secured to an outer portion (21) of the rod (20) able to protrude outside the panel (10), and a boss (40) increasing the thickness of the outer portion (21) of the rod (20) in the first direction, the anchor having two first oblique anchoring wings (50) extending along the rod (20) from the boss (40), on two opposite sides of said rod (20), in an oblique direction relative to the first and second directions, in a direction opposite the head (30), **characterized in that** the first oblique anchoring wings extend on a side opposite the boss (40) along the rod (20) by second oblique anchoring wings (60) parallel to each other, each second wing (60) extending on a side opposite the first oblique wings (50) along the rod (20) by a third anchoring wing (65), the second and third anchoring wings extending in the same plane as the first oblique wings, substantially parallel to a third direction perpendicular to the plane formed by the first and second directions, the cumulative length of the three wings extending along the entire main portion (23) of the rod (20).

5. The anchor according to any one of claims 1 to 4, **characterized in that** the oblique wings (50) and/or the second wings (60), considered in cross-section perpendicular to the oblique direction and the longitudinal direction, respectively, have sections with decreasing thicknesses from the rod (20).

6. The anchor according to any one of claims 1 to 5, **characterized in that** the rod (20) is delimited by two planar large faces (24), parallel and opposite, perpendicular to the third direction, the second wings (60) extending along these large faces (24).

7. The anchor according to any one of the preceding claims, **characterized in that** the outer part (21) of the rod (20) has, on a side opposite the boss (40), a hollow portion relative to the rest of the rod (20).

8. The anchor according to any one of the preceding claims, **characterized in that** the outer part (21) of the rod (20) has, on a side opposite the boss (40), a second boss similar thereto.

9. The anchor according to any one of the preceding claims, **characterized in that** the wings are adapted to generate, in the hardenable material, compression zones during tilting, lifting and turning over of the panel.

## Patentansprüche

1. Anker zum Kippen und Heben eines Paneels aus härtbarem Material, insbesondere Beton, wobei dieses Paneel (10) eine geringe Dicke in einer ersten Richtung bezüglich seiner Abmessungen auf einer senkrechten Ebene zu dieser ersten Richtung aufweisen kann, wobei dieser Anker (2) einen Schaft (20) umfasst, der in einer zweiten Richtung, genannt Längsrichtung, verlängert ist, im Wesentlichen senkrecht zur ersten Richtung, aufweisend einen Hauptteil (23), der dazu geeignet ist, in das Paneel (10) eingelassen zu sein, einen Greiferkopf (30), der mit einem äußeren Teil (21) des Schafts (20) einstückig ist, dazu geeignet, aus dem Paneel (10) hervorzustehen, und eine Erhebung (40), die die Dicke des äußeren Teils (21) des Schafts (20) in der ersten Richtung erhöht, wobei der Anker zwei schräge Verankerungsflügel (50) umfasst, die sich entlang des Schafts (20), ausgehend von der Erhebung (40), auf zwei gegenüberliegenden Seiten dieses Schafts (20) in einer schrägen Richtung bezüglich der ersten und der zweiten Richtung, in einer dem Kopf (30) entgegengesetzten Richtung, erstrecken,
**dadurch gekennzeichnet, dass**
die schrägen Flügel auf einer Seite, die der Erhebung (40) gegenüberliegt, entlang des Schafts (20) durch zweite Verankerungsflügel, die zueinander parallel sind und sich in der Längsrichtung erstrecken, verlängert sind, die schrägen Flügel sich in einer Ebene erstrecken, im Wesentlichen parallel zu einer dritten Richtung, senkrecht zur Ebene, gebildet durch die erste und die zweite Richtung, wobei jeder zweite Flügel auf einer Seite, die den schrägen Flügeln gegenüberliegt, entlang des Schafts durch eine dritten Verankerungsflügel (65) verlängert ist, der sich in die gleiche Längsrichtung wie die zweiten Flügel (60) erstreckt, wobei sich die gesamte Länge der drei Flügel entlang des gesamten Hauptteils (23) des Schafts (20) erstreckt.

2. Anker nach Anspruch 1, **dadurch gekennzeichnet, dass** sich diese schrägen Flügel (50) in der dritten Richtung ausgehend von der Erhebung (40) ausdehnen.

3. Anker nach einem der Ansprüche 1 oder 2, **dadurch gekennzeichnet, dass** sich die zweiten Verankerungsflügel (60) in einer Ebene erstrecken, die im Wesentlichen parallel zur zweiten Richtung ist.

4. Anker zum Kippen und Heben eines Paneels aus härtbarem Material, insbesondere Beton, wobei dieses Paneel (10) eine geringe Dicke in einer ersten Richtung bezüglich seiner Abmessungen auf eine senkrechten Ebene zu dieser ersten Richtung aufweisen kann, wobei dieser Anker (2) einen Schaft (20) umfasst, der in einer zweiten Richtung, genannt Längsrichtung, verlängert ist, im Wesentlichen senkrecht zur ersten Richtung, aufweisend einen Hauptteil (23), der dazu geeignet ist, in das Paneel (10) eingelassen zu sein, einen Greiferkopf (30), der mit einem äußeren Teil (21) des Schafts (20) einstückig ist, dazu geeignet, aus dem Paneel (10) hervorzustehen, und eine Erhebung (40), die die Dicke des äußeren Teils (21) des Schafts (20) in der ersten Richtung erhöht, wobei der Anker zwei erste schräge Verankerungsflügel (50) umfasst, die sich entlang des Schafts (20), ausgehend von der Erhebung (40), auf zwei gegenüberliegenden Seiten dieses Schafts (20) in eine schräge Richtung bezüglich der ersten und der zweiten Richtung, in einer dem Kopf (30) entgegengesetzten Richtung, erstrecken,
**dadurch gekennzeichnet, dass**
die ersten schrägen Verankerungsflügel auf einer Seite, die der Erhebung (40) gegenüberliegt, entlang des Schafts (20) durch zweite Verankerungsflügel (60), die zueinander parallel sind, verlängert sind, wobei jeder zweite Flügel (60) von einer Seite, die den ersten schrägen Flügeln (50) gegenüberliegt, entlang des Schafts (20) durch einen dritten Verankerungsflügel (65) verlängert ist, wobei sich der zweite und der dritte Verankerungsflügel in die gleiche Ebene wie die ersten schrägen Flügel, im Wesentlichen parallel zu einer dritten senkrechten Richtung zur Ebene, gebildet von der ersten und zweiten Richtung, erstrecken, wobei sich die gesamte Länge der drei Flügel entlang des gesamten Hauptteils (23) des Schafts (20) erstreckt.

5. Anker nach einem der Ansprüche 1 bis 4, **dadurch gekennzeichnet, dass** die schrägen Flügel (50) und/oder die zweiten Flügel (60), betrachtet im Schnitt, senkrecht bezüglich der schrägen Richtung und der Längsrichtung, Abschnitte aufweisen, deren Dicken ab dem Schaft (20) abnehmen.

6. Anker nach einem der Ansprüche 1 bis 5, **dadurch gekennzeichnet, dass** der Schaft (20) durch zwei große ebene Seiten (24), parallel und gegenüberliegend, senkrecht zur dritten Richtung, begrenzt ist, wobei sich die zweiten Flügel (60) entlang dieser großen Seiten (24) erstrecken.

7. Anker nach einem der vorhergehenden Ansprüche, **dadurch gekennzeichnet, dass** der äußere Teil (21) des Schafts (20) auf einer Seite, die der Erhebung (40) gegenüber liegt, einen hohlen Teil bezüglich des Rests des Schafts (20) aufweist.

8. Anker nach einem der vorhergehenden Ansprüche, **dadurch gekennzeichnet, dass** der äußere Teil (21) des Schafts (20) auf einer Seite, die der Erhebung (40) gegenüber liegt, eine zweite Erhebung, die dieser ähnlich ist, aufweist.

9. Anker nach einem der vorhergehenden Ansprüche, **dadurch gekennzeichnet, dass** die Flügel angepasst sind, um im härtbaren Material Kompressionsbereiche beim Kippen, Heben und Wenden des Paneels zu erzeugen.
